# EUROPÄISCHE PATENTSCHRIFT

(11) **EP 0 255 570 B1**
(45) Veröffentlichungstag und Bekanntmachung des Hinweises auf die Patenterteilung: **23.05.1990**
(21) Anmeldenummer: 87105617.2
(22) Anmeldetag: 15.04.1987
(51) Int. Cl.: F42B 14/06

(54) **Treibspiegelgeschoss, insbesondere Pfeilgeschoss**
Sabot projectile, especially an arrow-type projectile
Projectile à sabot, notamment projectile du type flèche

(30) Priorität: 07.07.1986 CH 2732/86
(43) Veröffentlichungstag der Anmeldung: 10.02.1988
(73) Patentinhaber: Werkzeugmaschinenfabrik Oerlikon-Bührle AG, 8050 Zürich (CH)
(72) Erfinder: Sigg, Hanspeter, D-7893 Jestetten 2 (DE)

(56) Entgegenhaltungen:
- DE-A- 2 007 822
- US-A- 2 996 011
- US-A- 3 000 316
- US-A- 3 738 279
- US-A- 4 469 027

## Beschreibung

Die Erfindung betrifft gemäß Oberbegriff des Anspruchs 1 ein Treibspiegelgeschoss, insbesondere ein Pfeilgeschoss, enthaltend:
- einen Geschosskörper, insbesondere pfeilförmig, mit einem Aussengewinde, insbesondere Sägengewinde,
- einen Treibspiegel insbesondere aus Leichtmetall, mit Sollbruchstellen, Patronierungsrillen und einem Innengewinde, in welches der Geschosskörper einschraubbar ist,
- einen Treibspiegelmantel aus Kunststoff mit Rohrführungssektionen und Sollbruchstellen, und eine Haube aus Kunststoff.

Bei einem bekannten Treibspiegelgeschoss (siehe DE-A-2924036), insbesondere einem Pfeilgeschoss, soll der Drall des Treibspiegels möglichst vollständig auf den Geschosskörper übertragen werden. Der Geschosskörper weist daher als Haltemittel Ausnehmungen auf, in welche der Treibspiegel zwecks Übertragung der zwischen Treibspiegel und Geschosskörper auftretenden Kräfte über als Nocken ausgebildete Haltemittel am Treibspiegel eingreift. Diese Haltemittel bilden Rillen oder ein Gewinde mit Steigungswinkel a = 0_{°}.

Es ist aber auch bekannt, ein normales Gewinde zwischen Geschosskörper und Treibspiegel anzuordnen (siehe insbesondere DE-A-2924036 und DE-A-1703507).

Bei einem anderen bekannten Pfeilgeschoss gemäß Oberbegriff des Anspruches 1 (siehe US-A-3 739 279) ist ein dreiteiliger Treibspiegel vorhanden, der einen Dichtungsring, eine mittlere keilförmige Einheit und einen eigentlichen Geschosshalter aufweist. Dieser Geschosshalter kann gegenüber der Einheit gleiten und ebenso kann das Pfeilgeschoss gegenüber dem Geschosshalter gleiten, derart, dass der Pfeilgeschosskörper eine wesentlich kleinere Drehzahl aufweist als der Treibspiegel. Die Drehzahl ist von der Reibung abhängig und daher nicht frei wählbar.

Bei diesem bekannten Pfeilgeschoss besteht die Gefahr, dass bei grossem Drall die Stabilität des Geschosskörpers, insbesondere eines pfeilförmigen Geschosskörpers, nicht mehr gewährleistet ist.

Die Aufgabe, welche mit der vorliegenden Erfindung gelöst werden soll, besteht in der Schaffung eines Treibspiegelgeschosses, das auf seiner Flugbahn vollständig stabil bleibt und dessen Drall entsprechend klein ist.

Das erfindungsgemässe Geschoss, mit dem diese Aufgabe gelöst wird, ist dadurch gekennzeichnet, dass das Gewinde die Drehrichtung des Rohrdralles hat und die Grösse des Gewindesteigungswinkels (a) dem Gleitreibungswinkel (₁1) zwischen Geschosskörper und Treibspiegel entspricht.

Das erfindungsgemässe Treibspiegelgeschoss hat folgende Vorteile:
a) Es ist eine saubere Trennung des Treibspiegels vom Geschosskörper gewährleistet, da der Treibspiegel den vollen Drall erhält und unter der Wirkung der Zentrifugalkraft radial wegfliegt, sobald das Geschoss das Waffenrohr verlässt.
b) Dem Geschosskörper kann jeder beliebige Drall erteilt werden, zwischen 0 bis zum maximalen Drall, der gleich gross ist, wie der Drall des Treibspiegels, d.h., dem Geschosskörper kann der, für seine Stabilität während des Fluges, günstigste Drall erteilt werden.
c) Es kann Treibgas unter die Haube geleitet werden, um die Haube beim Austritt des Geschosses aus dem Waffenrohr abzusprengen.

Ein Ausführungsbeispiel des erfindungsgemässen Treibspiegelgechosses ist im folgenden, anhand der beigefügten Zeichnung, ausführlich beschrieben.

Es zeigt:
Fig.1 einen Längsschnitt durch das erfindungsgemässe Treibspiegelgeschoss,
Fig.2 eine perspektivische Darstellung des hinteren Geschosskörperabschnittes.

Dieses Treibspiegelgeschoss enthält:
- einen pfeilförmigen Geschosskörper 10, der auch als Schwermetallkern bezeichnet wird und der im mittleren Abschnitt ein Gewinde, vorzugsweise ein Sägegewinde 11 aufweist. Dieses Gewinde 11 weist einen Steigungswinkel a auf, der auf der Zeichnung dargestellt ist und dessen Bedeutung weiter unten erläutert ist.
- eine Hülse 12, an der sechs Stabilisierungsflügel 13 befestigt sind. Diese Hülse 12 ist auf einen Zapfen 14 des Geschosskörpers 10 aufgesetzt, der sich am hinteren Ende des Geschosskörpers befindet. Der Zapfen 14 weist Rillen 15 auf, in welche die Hülse 1 k hineingepresst wird, wodurch sie auf dem Zapfen 14 befestigt ist.
- eine Leuchtsatzhülse 16, mit einem Leuchtsatz 17, befindet sich im hinteren Ende der genannten Hülse 12.

Eine Bördelung 18 verhindert, dass die Leuchtsatzhülse 16 mit dem Leuchtsatz 17 aus der Hülse 12 herausfällt.
- einen Treibspiegel 19, der auch als Treibkäfig bezeichnet wird, der ein Innengewinde 20 aufweist und der auf das Gewinde 11 des Geschosskörpers 10 aufgeschraubt ist. Dieser Treibspiegel 19 weist Rillen 21 auf, welche eine Labyrinthdichtung bilden, deren Zweck weiter unten erläutert ist.
- zwei Stifte 22, welche durch Radialbohrungen im Treibspiegel 19, in entsprechende Sacklöcher am Geschosskörper 10 hineinragen und den Treibspiegel 19 gegen eine Drehung, relativ zum Geschosskörper 10, sichern. Diese Stifte 22 werden durch eine nicht dargestellte Patronenhülse gehalten und durch den Drall radial verschoben, so dass der Geschosskörper 10 sich bereits im Waffenrohr, relativ zum Treibspiegel 19, drehen kann, wie weiter unten erläutert.
- einen Treibspiegelmantel 23, der den Treibspiegel 19 umgibt und der zwei Rohrführungssektionen 24 aufweist, welche in nicht dargestellte Drallnuten des Waffenrohres eindringen und dem Treibspiegelgeschoss beim Abschuss einen Drall erteilen.Der Treibspiegelmantel 23 besteht vorzugsweise aus Kunststoff.
- eine Haube 25, die durch einen Schnappverschluss 26 am Treibspiegelmantel 23 befestigt ist. Diese, vorne geschlossene Haube ist hohl und kann über die erwähnte Labyrinthdichtung und eine Sollbruchstelle 27 derart mit Treibgas gefüllt werden,dass sie beim Austritt aus dem Waffenrohr durch den Gasdruck aufgerissen wird.
- eine Ogive 28 oder einen Kegelstumpf, der sich am vorderen Ende des Geschosskörpers 10 befindet und in die erwähnte Haube 25 hineinragt.

Das beschriebene Treibspiegelgeschoss ragt in eine nicht dargestellt Patronenhülse hinein. Am Treibspiegel 19 sind zwei sogenannte Patronierungsrillen 29 vorgesehen, an denen die Patronenhülse mit dem Patronenhülsenmund befestigt wird.

Die Wirkungsweise des beschriebenen Treibspiegelgeschosses ist wie folgt:
Der Patronenhülsenmund der nicht dargestellten Patronenhülse ragt in die Patronierungsrillen 29 und verhindert, dass das Treibspiegelgeschoss aus der Patronenhülse herausfallen kann. Die beiden Stifte verhindern, dass sich der Geschosskörper 10 im Treibspiegel 19 drehen kann.

Beim Abschuss des Geschosses verschieben sich die Stifte 22 durch Zentrifugalkräfte radial soweit nach aussen, dass sich der Geschosskörper 10 im Treibspiegel 19 drehen kann, d.h. es wird ein Drehschlupf zwischen Geschosskörper 10 und Treibspiegel 19 ermöglicht.

Die Grösse des Steigungswinkels a am Sägegewinde 11 und die Drehrichtung sind so gewählt, dass die Reibungskräfte zwischen Geschosskörper 10 und Treibspiegel 19 nicht ausreichen, um die Drallbeschleunigung vom Treibspiegel 19 vollständig auf den Geschosskörper 10 zu übertragen. Dadurch wird erreicht, dass der Geschosskörper 10 mit einem kleineren Drall oder ohne Drall aus dem Waffenrohr austritt, als der Treibspiegel 19.

Die Erfindung besteht nun darin, die Grösse des Steigungswinkels a derart zu wählen, dass die Drehung des Geschosskörpers 10 der optimalen Drehzahl für ein Pfeilgeschoss entspricht, um einen stabilen Flug des Geschosskörpers zu gewährleisten. Bei grossem Drall ist ein stabiler Flug bei Pfeilgeschossen nicht gewährleistet.

Zwischen dem Aussengewinde 11 des Geschosskörpers 10 und dem Innengewinde 20 des Treibspiegels 19 wird vorzugsweise ein Gleitlack eingefügt, um eine konstante Reibungskraft zu gewährleisten.

Vorzugsweise stützen sich die im Treibspiegel 19 befindlichen Stifte 22 auf Abflachungen 31 am Geschosskörper 10 ab und ragen nicht, wie weiter oben beschrieben, in Sacklöcher im Geschosskörper 10 hinein. Denn bei solchen Sacklöchern besteht die Gefahr, dass sich jeder Stift 22 in diesem Sackloch verklemmt, bevor er durch den Drall herausgeschoben wird. Hingegen ist die Abflachung 31 in der Lage, den Stift 22 selber radial nach aussen zu verschieben, sobald sich der Geschosskörper 10 relativ zum Treibspiegel 19 verschiebt.

Statt der erwähnten sechs Stabilisierungsflügel 13 können auch bloss 2, 3 oder 4 solche Flügel 13 vorhanden sein.

## Patentansprüche

1. Treibspiegelgeschoss (9), insbesondere ein Pfeilgeschoss, enthaltend:
- einen Geschosskörper (10), insbesondere pfeilförmig, mit einem Aussengewinde (11)), insbesondere Sägegewinde;
- einen Treibspiegel (19), insbesondere aus Leichtmetall, mit Sollbruchstellen (27), Patronierungsrillen (29) und einem Innengewinde (20), in welches der Geschosskörper (10) einschraubbar ist;
- einen Treibspiegelmantel (23), aus Kunststoff, mit Rohrführungssektionen (24) und Sollbruchstellen (27) und
- eine Kunststoffhaube (25), dadurch gekennzeichnet, dass der Geschosskörper (10) im Treibspiegel (19) drehbar gelagert ist und dass das Gewinde (11,20) die Drehrichtung des Rohrdralles hat und die Grösse des Gewindesteigungswinkels (a ) dem Gleitreibungswinkel (µ ) zwischen Geschosskörper (10) und Treibspiegel (19) entspricht.

2. Treibspiegelgeschoss nach Anspruch 1, gekennzeichnet durch eine Labyrinthdichtung (21) und eine Sollbruchstelle (27) zum Wegsprengen der Haube (25) durch die Treibgase beim Austritt des Geschosses, welche dieser Sollbruchstelle (27) entlang strömen.

3. Treibspiegelgeschoss nach Anspruch 1, dadurch gekennzeichnet, dass zwischen dem Aussengewinde (11) des Geschosskörpers (10) und dem Innengewinde (20) des Treibspiegels (19) ein Gleitlack vorhanden ist, um eine konstante Reibungskraft zu gewährleisten.

4. Treibspiegelgeschoss nach Anspruch 1, dadurch gekennzeichnet, dass mindestens ein Stift (22) sich in einer Radialbohrung (30) des Treibspiegels (19) befindet und sich auf einer Abflachung (31) des Geschosskörpers (10) abstützt, um eine unbeabsichtigte Drehung des Geschosskörpers (10) im Treibspiegel (19) zu verhindern.

## Claims

1. Sabot-type projectile (9), in particular an arrow- type projectile, including
- a projectile body (10), in particular arrow- shaped, with an external thread (11), in particular buttress thread;
- a sabot (19), in particular of light metal, with lines of weakness (27), cartridge grooves (29) and an internal thread (20) into which the projectile body is screwed and rotatably stored;
- a sabot casing (23) of plastics material including barrel-guide sections (24) and lines of weakness (27), and
- a cap of plastics material (25) characterised in that the thread (11, 20) is in the direction of rotation of the barrel drive; and that the size of the inclination angle (a) corresponds to the slidefriction angle (µ) between the projectile body (10) and the sabot (19).

2. Sabot-type projectile according to claim 1, characterised by a labyrinth seal (21) and a line of weakness (27) for disposal of the cap (25) on exit of the projectile by way of propellant gases which stream along said line of weakness (27).

3. Sabot-type projectile according to claim 1, characterised in that an anti-friction coating is applied between the outside thread (11) of the projectile body (10) and the inside thread (20) of the sabot (19) so as to secure a constant frictional force.

4. Sabot-type projectile according to claim 1, characterised in that at least one pin (22) is placed in a radial bore (30) of the sabot (19) and abuts against a flat surface (31) of the projectile body (10) so as to prevent unintentional rotation of the projectile body (10) in the sabot (19).

## Revendications

1. Projectile à sabot (9) notamment projectile de type flèche comprenant:
- un corps de projectile (10) notamment en forme de flèche avec un filetage extérieur (11) notamment un filetage en dents de scie,
- un sabot (19) notamment en métal léger avec des zones de rupture de consigne (27), des rainures pour cartouches (29) et un filetage intérieur (20) dans lequel peut se visser le corps de projectile et qui le reçoit en rotation,
- une enveloppe de sabot en matière synthétique avec des sections de guidage (24) dans le canon et les zones de rupture de consigne (27),
- une coiffe en matière synthétique (25), caractérisé en ce que:
- le filetage (11, 20) correspond au sens de rotation des rainures du canon et l'amplitude de l'angle du pas (a) correspond à l'angle de glissement en frottement (µ) entre le corps de projectile (10) et le sabot (19).

2. Projectile à sabot selon la revendication 1, caractérisé par une joint d'étanchéité en labyrinthe (21) et une zone de rupture de consigne (27) pour éjecter la coiffe (25) à l'aide des gaz de propulsion lors de la sortie du projectile, gaz qui passent le long de cette zone de rupture de consigne (27).

3. Projectile à sabot selon la revendication 1, caractérisé en ce qu'entre le filetage extérieur (11) du corps de projectile (10) et le filetage intérieur (20) du sabot (19), il y a du vernis lubrifiant pour garantir une force de frottement constante.

4. Projectile à sabot selon la revendication 4, caractérisé par au moins un goujon (22) logé dans un perçage radial (30) du sabot (19) et s'appuyant sur un méplat (31) du corps de projectile (10) pour éviter toute rotation accidentelle du corps de projectile (10) dans le sabot (19).
